# EUROPÄISCHE PATENTSCHRIFT

(11) **EP 0 773 180 B1**
(45) Veröffentlichungstag und Bekanntmachung des Hinweises auf die Patenterteilung: **18.04.2001**
(21) Anmeldenummer: 96117251.7
(22) Anmeldetag: 28.10.1996
(51) Int. Cl.: B66B 5/04

(54) **Verfahren und Vorrichtung zur erhöhten Sicherheit bei Aufzügen**
Method and device for increasing safety of elevators
Procédé et dispositif pour augmenter la sécurité des ascenseurs

(30) Priorität: 08.11.1995 CH 315895
(43) Veröffentlichungstag der Anmeldung: 14.05.1997
(73) Patentinhaber: INVENTIO AG, CH-6052 Hergiswil (CH)
(72) Erfinder: Spiess, Peter, Dipl. El.-Ing. ETH, 6045 Meggen (CH)

(56) Entgegenhaltungen:
- EP-A- 0 498 597

## Beschreibung

Die Erfindung betrifft ein Verfahren zum Feststellen einer Abweichung einer Aufzugkabine von einer den zeitlichen Verlauf des Fahrwegs beinhaltenden Fahrkurve sowie eine Aufzugeinrichtung, die, zur Erhöhung der Sicherheit von Aufzügen, bei Abweichungen der Aufzugskabine von der Fahrkurve grösser als gegebener Sicherheitstoleranzen entsprechende Notstops oder andere Sicherheitseinrichtungen auslösen.

Moderne Aufzüge haben eine Aufzugsteuerung, die, gemäss optimierten Algorithmen und geltenden Sicherheitsvorschriften für eine einzelne Aufzugskabine und/oder für Gruppen von Aufzügen, Fahrparameter für eine Fahrt einer Aufzugskabine berechnet und diese an eine Steuerung für einen Kabinenantrieb weitergibt, wie dies beispielsweise in der Patentschrift EP 0 110 095 beschrieben wird. Zur Steuerung des Kabinenantriebs werden üblicherweise, wie zum Beispiel aus den Patentschriften DE 3 818 083 und US 4 887 695 zu entnehmen ist, zusätzliche Mittel zur Überwachung der Fahrkurve der Aufzugskabine eingesetzt, wobei die Fahrkurve eine bestimmte Position der Kabine zu einer bestimmten Zeit ist, um mittels Steuerung des Kabinenantriebs diese zu korrigieren. Dabei sind nur solche Abweichungen von der Fahrkurve zulässig, die innerhalb einer gewissen, meist vorgeschriebenen Sicherheitstoleranz liegen, bei deren Überschreitung eine Gefährdung der Sicherheit besteht.

Diese Mittel zur Überwachung der Fahrkurve zum Steuern des Kabinenantriebs können zwar Abweichungen der Aufzugskabine von der errechneten Fahrkurve feststellen, sind aber, da sie direkt mit der Kabinensteuerung verbunden sind, meist als Mittel für die Sicherheit, indem zum Beispiel ein Sicherheitsschalter ausgelöst wird, bei einem Stromausfall nicht geeignet und/oder nicht zugelassen. Folglich sind zusätzliche, von der Steuerung des Kabinenantriebs unabhängige Mittel zur Sicherheit erforderlich, die in Fällen vom Versagen des Kabinenantriebs, eines Seilbruchs, einem Stromausfall, einer überhöhten Geschwindigkeit der Aufzugskabine oder einer anderen unzulässigen Störung, einen Notstop oder eine andere Sicherheitseinrichtung der Aufzugskabine auslösen.
Aus der Praxis sind insbesondere Geschwindigkeitsbegrenzer bekannt, die, wie beispielsweise in der Patentschrift EP 498 597 beschrieben wird, bei zu hohen Geschwindigkeiten der Aufzugskabine in eine der Fahrtrichtungen ein Bremssystem mechanisch auslöst, das als Fangvorrichtung bezeichnet wird. Tachometer, die eine geschwindigkeitsabhängige Spannung zum Auslösen eines Bremssystems haben (z.B. US 5 366 045 oder DE 2 128 662) sind ebenso bekannt, wie der Einsatz von Beschleunigunssensoren zur Erkennung von Störungen (z.B. DE 3 934 492). Ein wesentlicher Nachteil dieser Sicherheitssysteme ist, dass der bei einer entsprechenden Störung ausgelöste Notstop stets mit der Fangvorrichtung der Aufzugskabine erfolgt, was oft zu einem sehr heftigen Ruck, schwer lösbaren Verkeilungen der Bremsen mit den Führungselementen der Aufzugskabine und/oder zu Schäden an diesen Teilen führt. Ferner weisen diese Sicherheitssysteme in gewissen Fällen eine relativ grosse Verzögerung auf, so dass zum Beispiel ein Seilbruch oder ein Stromausfall erst dann zu einem Auslösen der Fangvorrichtung führt, wenn eine überhöhte Beschleunigung oder Geschwindigkeit das entsprechende System auslösen. Keines der bekannten Sicherheitssysteme ist in der Lage, sowohl Abweichungen von der Position, der Geschwindigkeit und der Beschleunigung der Aufzugskabine zu erkennen.
Es sind optische, elektronische, elektromagnetische oder andere Sensoren, zum Beispiel ein mit Laserstrahlen arbeitender Distanzmesser, bekannt, die sowohl die Position, die Geschwindigkeit und die Beschleunigung bestimmen können, die aber die geforderte Sicherheit nicht gewährleisten. Zum einen sind diese Systeme durch beispielsweise elektromagnetische Felder, Staub oder Vibrationen sehr störungsanfällig, was einen sehr hohen Aufwand für die Wartung, Kalibrierung und den Unterhalt bedingt. Zum andern weisen diese Vorrichtungen keine zwangsläufige, das heisst eine möglichst direkte, mechanische Verbindung zwischen dem Erkennen einer unzulässigen Abweichung und dem Auslösen einer Sicherheitseinrichtung auf, was in der Regel gefordert wird.

Die Aufgabe der vorliegenden Erfindung liegt darin, ein Verfahren und eine Aufzugeinrichtung zum frühzeitigen Erkennen von Störungen bzw. Abweichungen von der optimalen Fahrkurve, Geschwindigkeit und Beschleunigung der Aufzugskabine grösser als der Sicherheitstoleranzen und zum Auslösen von Notstops oder anderen Sicherheiten zu liefern, das im wesentlichen unabhängig von der Steuerung des Kabinenantriebs ist, wobei die oben genannten Nachteile überwunden werden.

Erfindungsgemäss wird dies mittels eines Verfahrens gemäss Anspruch 1, beziehungsweise einer Aufzugeinrichtung gemäss Anspruch 5 gelöst, indem die von einer Aufzugsteuerung errechneten Fahrparameter, die an eine Antriebssteuerung eines Kabinenantriebs zum Bewegen und Positionieren der Aufzugskabine weitergegeben werden, auch an eine zweite Antriebssteuerung eines Referenzantriebs gegeben werden, so dass ein vom Referenzantrieb bewegtes und positioniertes Auslöseteil die gleiche, von der Aufzugssteuerung errechnete Fahrkurve hat, wobei das Auslöseteil mit der Aufzugskabine derart beweglich verbunden ist, dass vom Auslöseteil ein Sicherheitsschalter zum Stoppen der Aufzugskabine ausgelöst wird, falls die Abweichung der Aufzugskabine von der Fahrkurve grösser als eine bestimmte Sicherheitstoleranz ist.

Diese zweite Antriebssteuerung für den Referenzantrieb bzw. diese Referenzantriebssteuerung entspricht einer üblichen, mit Mikroprozessoren ausgestatteten Steuerung für regelbare Antriebe und Motoren. Die für die Fahrt der Aufzugskabine von der Aufzugssteuerung errechneten Fahrparameter werden von der Referenzsteuerung als Daten übernommen und in entsprechende Steuersignale für die Speisung des Referenzantriebs umgesetzt. Der Referenzantrieb, der in der Regel ein Elektromotor ist, bewirkt eine parallel zur Aufzugskabine verlaufende Bewegung eines Auslöseteils. Diese Bewegung kann zum Beispiel dadurch entstehen, indem der Referenzantrieb am oberen Ende des Schachtes in der die Aufzugskabine vertikal bewegt wird, ortsfest montiert ist, und ein Endlosseil antreibt, das, entsprechend der Fahrkurve, das daran befestigte Auslöseteil in der gleichen Fallinie wie die Aufzugskabine vertikal bewegt. Eine andere Möglichkeit ist, dass der Referenzantrieb ein Fahrwerk antreibt, womit er sich beispielsweise entlang einer Führungsschiene der Aufzugskabine vertikal im Schacht bewegen kann und das Auslöseteil somit an einem Seil oder an einem starren Mittel, zum Beispiel einem Leichtmetallträger, entsprechend der Fahrkurve führt. Weitere Lösungen zum parallelen Führen des Auslöseteils bezüglich der Bewegung der Aufzugskabine sind naheliegend. Da der Referenzantrieb nur das Auslöseteil und dessen Haltemittel antreibt, kann dieser entsprechend klein dimensioniert sein, so dass zum Beispiel ohne grossen Aufwand eine Überbrückung von Stromausfällen mittels Batterien oder Akkumulatoren möglich ist. Die wesentlich kleinere und gleichmässigere Belastung des Referenzantriebs gegenüber dem Kabinenantrieb erhöht ganz allgemein dessen Zuverlässigkeit, wobei auch , analog zur Kabinenantriebssteuerung, zusätzliche Sensoren für die Regelung der Referenzantriebssteurung verwendet werden können.
Das Auslöseteil ist ein Bauteil, das an die Aufzugskabine grenzt insoweit, dass eine kotrollierbare Bewegung von Auslöseteil relativ zur Aufzugskabine möglich ist. Ein parallel zur Bewegung von Auslöseteil und Aufzugskabine verlaufende Führung, zum Beispiel eine U-Profil, kann das Auslöseteil aufnehmen und so bei abweichenden Fahrkurven von Auslöseteil und Aufzugskabine eine geführte, relative Verschiebung ermöglichen. Eine kontrollierte Bewegung ist auch mittels einer versetzt zum Mittel, mit dem der Referenzantrieb das Auslöseteil hält und führt, angeordneten Achse, die das Auslöseteil drehbar mit der Aufzugskabine verbindet. Somit wird bei einer Abweichung der Fahrkurven von Aufzugskabine und Auslöseteil, das Auslöseteil entsprechend der Führung relativ zur Aufzugskabine verschoben, um die Achse gedreht oder sonst proportional zur Abweichung bewegt, wofür dein Konstrukteur weitere Lösungen naheliegend sind.

Im idealen Fall treten keine Abweichungen auf, so dass sich das Auslöseteil synchron mit der Aufzugskabine bewegt und sich somit keine Relativbewegungen zwischen Auslöseteil und Aufzugskabine ergibt. In der Praxis treten jedoch gewisse Abweichungen der Aufzugskabine von der errechneten, idealen Fahrkurve auf, die zum Beispiel von der wechselnden Belastung der Aufzugskabine, von Temperaturschwankungen im Schacht, von unterschiedlichen Seilelastizitäten in Abhängigkeit der Anzahl Stockwerke und anderen bekannten Einflüssen herrühren können. Die Abweichungen dürfen aus technischen und/oder gesetzlichen Gründen nicht grösser als bestimmte, maximale, um eine Gefahr für die Aufzugskabine bzw. deren Ladung zu verhindern, Grössen sein, die auch als Sicherheitstoleranzen bezeichnet werden. Beispiele für Gefahren bzw. Störungen sind ein Überfahren von Stockwerken oder Schachtenden, durch Überlast verursachte Seilüberdehnung oder Überlastung des Antriebs, bis hin zum Seilbruch.

Erfindungsgemäss wird ein Schalter, der ein optischer, elektrischer, elektromechanischer oder rein mechanischer Schalter ist, an der Aufzugskabine der Art montiert, dass entsprechend beim Überschreiten der tolerierbaren Abweichung der Schalter durch die relative Bewegung des Auslöseteils zur Aufzugskabine betätigt wird. Die Betätigung des Schalters kann weiter einen Alarm, einen Notstop der Antriebe oder sonst eine bestehende, wie zum Beispiel eine Fangvorrichtung, oder zusätzliche Sicherheitseinrichtung auslösen. Es versteht sich auch , dass ein weiterer Schalter an der Kabine montiert wird, so dass sowohl beim Hoch- wie Runterfahren der Aufzugskabine eine Sicherheitstoleranz gegeben ist.

Eine bevorzugte Ausführung der Erfindung ist das Anbringen von mehreren Sicherheitsschaltern mit unterschiedlich grossen Sicherheitstoleranzen. Dadurch können entsprechend der Abweichungen von der Fahrkurve zum Beispiel erst ein Alarm ausgelöst werden, bevor ein Notstop der Antriebe von einem zweiten Schalter bewirkt, oder gar durch einen weiteren Schalter die Fangvorrichtung direkt mechanisch betätigt wird. Es ist auch vorteilhaft, wenn die Sicherheitstoleranzen durch verschiebbare oder ein- und ausschaltbare Schalter variabel sind. So können zum Beispiel zu Beginn oder am Ende der Fahrkurve, wo die Position der Aufzugskabine möglichst genau mit dem entsprechenden Stockwerk übereinstimmen muss, eine kleinere Sicherheitstoleranz eingestellt werden, als bei der Fahrt zwischen den Stockwerken.

Das vorliegende Verfahren bzw. die Vorrichtung zur Durchführung des Verfahrens kann auch bei bestehenden Sicherheitssystemen verwendet werden, indem zum Beispiel zwischen der Aufzugskabine und einem Begrenzerseil, das einen Geschwindigkeitsbegrenzer antreibt, ein Spiel eingebaut wird, so dass das Begrenzerseil vom Referenzantrieb angetrieben wird. Innerhalb des Spiels können entsprechend Schalter positioniert werden, die zusätzlich zur Fangvorrichtung andere Sicherheitseinrichtungen, wie zum Beispiel ein Notstop der Antriebe auslösen können bevor die Fangvorrichtung ausgelöst wird.

Ein wesentlicher Vorteil der Erfindung ist, dass praktisch alle Abweichungen von der Fahrkurve, die eine Gefahr für die Sicherheit sind, wie zum Beispiel Überfahrten von Stockwerken oder Schachtenden, zu hohe und zu geringe Geschwindigkeiten oder Beschleunigungen, unzulässige Seildehnungen und Seilbrüche erkannt werden, und beim Überschreiten der Sicherheitstoleranzen zwangsläufig entsprechende Sicherheitsschalter auslösen. Besonders von Vorteil ist die Möglichkeit der Realisierung von mehreren, unterschiedlichen Sicherheitstoleranzen, so dass ein Alarm, ein Notstop der Antriebe oder sonst eine Sicherheitseinrichtung ausgelöst werden kann, bevor die Fangvorrichtung betätigt wird, die in der Regel zu einem längeren Ausfall des Aufzugs und einem entsprechend hohen Aufwand zur Instandstellung führt. In den meisten Fällen wird durch das erfinderische Verfahren bei entsprechenden Abweichungen von der Fahrkurve die Fangvorrichtung auch früher ausgelöst, das heisst vor dein Ansprechen des Geschwindigkeitsbegrenzers und somit vor erreichen einer maximalen Geschwindigkeit. Die durch die Fangvorrichtung verursachten Verkeilungen und Schäden typischerweise zwischen den Bremsen und den Führungsschienen der Aufzugskabine werden durch die kleineren Fangkräfte wesentlich geringer, zumal die Fangkräfte im Quadrat zur Geschwindigkeit steigen. Entsprechend kleiner sind auch die Bremskräfte und der Ruck für die Ladung der Aufzugskabine. Das Verfahren und dessen Vorrichtung zu Durchführung sind, durch die zwangsläufige, das heisst mechanische Koppelung von Erkennen der Störung und Auslösung einer Sicherheitseinrichtung, gegenüber den rein elektronischen und/oder Sensorsystemen wesentlich sicherer.

Nachstehend sollen anhand einiger Beispiele Ausführungsformen der Erfindung, ohne weitere mögliche Konstruktionen auszuschliessen, dargestellt werden, die mit Figuren zur näheren Erläuterung der Teile ergänzt sind, wobei
Fig.1 das erfinderische Verfahren als Flussdiagramm,
Fig.2 schematisch eine Fahrkurve mit Toleranzen und Abweichungen bzw. Störungen,
Fig.3 schematisch einen Aufzug mit einer erfinderischen Vorrichtung mit ortsfestem Referenzantrieb ,
Fig.4 schematisch ein Auslöseteil in einer Führung mit Sicherheitsschaltern,
Fig.5 schematisch eine erfinderische Vorrichtung mit selbstfahrendem Referenzantrieb, sowie Auslöseteil und
Fig.6 schematisch eine erfinderische Vorrichtung, gekoppelt mit einem Geschwindigkeitsbegrenzer zeigt.

Der Ablauf des erfinderischen Verfahrens , wie er in Figur 1 als Fussdiagramm dargestellt wird, zeigt skizzenhaft einen Verkehrsregelkreis, der im wesentlichen durch die Aufzugssteuerung oder, im Falle von mehreren Aufzugskabinen, durch die Gruppensteuerung gebildet wird. Die Rufsignale und anderen Eingaben, ausgehend von Bedienungstableaus auf den Stockwerken oder in der Aufzugskabine, werden von der Aufzugssteurung erfasst und mittels vorgegebenen Steuerprogrammen in entsprechende Fahrparameter umgesetzt. Diese Fahrparameter werden als Signale oder Daten an die Steuerung des Kanbinenantriebs weitergegeben, damit der Kabinenantrieb die Aufzugskabine nach der errechneten Fahrkurve vom aktuellen Stockwerk zum gewünschten Stockwerk bewegt. Die Aufzugskabinensteuerung bildet üblicherweise einen eigenen Regelkreis, der die Position, die Beschleunigung und die Geschwindigkeit der Aufzugskabine getreu der Fahrkurve bestimmt. Die Aufzugskabine treibt in der Regel über eine feste Verbindung einen Geschwindigkeitsbegrenzer an, der beim Überschreiten einer einstellbaren, maximal zulässigen Geschwindigkeit eine Fangvorrichtung auslöst. Zur erhöhten Sicherheit, das heisst für eine verbesserte Überwachung der Position, Geschwindigkeit und Beschleunigung der Aufzugskabine respektive für die Erkennung von deren Abweichen von der Fahrkurve, werden erfindungsgemäss die gleichen Fahrparameter an eine Steuerung eines Referenzantriebes gegeben. Der Referenzantrieb bildet im wesentlichen einen eigenen Regelkreis und bewegt, getreu der gleichen errechneten Fahrkurve für die Aufzugskabine, ein Auslöseteil, das an die Aufzugskabine grenzt. Dabei wird eine Verbindung des Auslöseteils mit der Aufzugskabine der Art gemacht, dass eine kontrollierte Bewegung der beiden Teile zueinander möglich ist. Bei störungsfreiem Betrieb bewegen sich das Auslöseteil und die Aufzugskabine synchron im Bereich der idealen Fahrkurve, das heisst innerhalb tolerierbarer Abweichungen bzw. der Sicherheitstoleranzen. An der Aufzugskabine und entlang dem Weg der kontrollierten Relativbewegung von Auslöseteil und Aufzugskabine sind Sicherheitsschalter montiert, die, bei entsprechend grossen Abweichungen der Aufzugskabine von der Fahrkurve, wobei eine bestimmte Sicherheitstoleranz überschritten wird, eine Sicherheitseinrichtung auslösen. Werden mehrere Sicherheitsschalter für unterschiedlich grosse Abweichungen eingesetzt, können entsprechend unterschiedliche Sicherheitseinrichtungen optisch, elektrisch, elektromechanisch und/oder rein mechanisch betätigt werden. Dabei ist eine mechanische Auslösung der Fangvorrichtung ebenso realisierbar wie ein elektrischer Notstop der Antriebe. Es sind Ausführungsformen der Erfindung möglich, angedeutet mit der gestrichelten Linie, bei denen der Referenzantrieb mit dem Geschwindigkeitsbegrenzer gekoppelt ist. Zum Beispiel kann mit dem Referenzantrieb das Begrenzerseil und damit der Geschwindigkeitsbegrenzer angetrieben werden, wobei ein Spiel, entsprechend den tolerierbaren Abweichungen der Aufzugskabine von der Fahrkurve zwischen dem Auslöser der Fangvorrichtung und dem Begrenzerseil eingebaut wird. Ausserdem können innerhalb des Spiels noch zusätzliche Sicherheitsschalter angebracht werden, so dass, bevor die Fangvorrichtung ausgelöst wird, vom einem Auslöseteil innerhalb des Spiels ein Notstop der Antriebe bewirkt wird.

Die Figur 2 zeigt ein Diagramm mit der Zeit als Ordinate und der Bezeichnung t und dem Fahrweg als Abszisse, bezeichnet mit x. Die Fahrkurve 1 ist schematisch als eine kontinuierliche S-Kurve dargestellt, wobei innerhalb einer bestimmten Zeit T, ein Weg von einem Ausgangsstockwerk A zu einem Zielstockwerk B zurückgelegt wird. Technisch bedingte und/oder gesetzlich vorgeschriebene Toleranzen sind mit gestrichelten und punktierten, der Fahrkurve folgenden Linien dargestellt. Je nach geforderter Sicherheit können gewisse Sicherheitstoleranzen kleiner 2, 3 oder grösser 4, 5 sein und in Richtung der Fahrt oder entgegen der Fahrtrichtung liegen. Es versteht sich von selber, dass bei gewünschten Zwischenhalten zwischen dem Ausgansstockwerk A und dem ersten Zielstockwerk B, die Fahrkurve entsprechend geändert und korrigiert wird, indem die Fahrparameter angepasst werden und die meist konstanten Sicherheitstoleranzen der neuen Fahrkurve entlang gehen.

Die Sicherheitstoleranzen stellen nicht nur Abweichungen in der Position der Aufzugskabine von der Fahrkurve dar, sondern können auch, gemäss bekannten Umrechnungen, eine maximale Geschwindigkeit oder Beschleunigung zeigen, die zu einer entsprechenden Abweichung führt. Die Figur 2 zeigt ferner mögliche Störungen, die zu sicherheitsgefährdenden Abweichungen der Aufzugskabine von ihrer Fahrkurve führen können. Ein Überfahren 10 des Zielstockwerks oder der Schachtenden, eine überhöhte Geschwindigkeit 12, ein Seilbruch 11 oder das Versagen einer Aufhängung, eine zu starke Beschleunigung 13 und eine zu schwache Beschleunigung 14 oder zu grosse Seildehnung bei Überlast müssen erkennbar sein, so dass beim Überschreiten der Sicherheitstolernzen Sicherheitseinrichtungen, wie beispielsweise ein Alarm, ein Notstop oder eine Fangvorrichtung ausgelöst werden.

Figur 3 zeigt schematisch eine Ausführungsform der Erfindung, die ein Überschreiten von Sicherheitstoleranzen 2, 3, 4, und 5 gemäss Figur 2, mit entsprechenden Sicherheitsschaltern 22, 23, 24 und 25 erkennen und Sicherheitseinrichtungen auslösen kann. Die Sicherheitsschalter sind mit der Aufzugskabine 32 verbunden, die von einem Aufzugsantrieb 30 über ein Seil 31 und mit einem Gegengewicht 33 entlang der Fallinie bewegt wird. Ein ortsfester Referenzantrieb 40 bewegt, synchron entsprechend der Fahrkurve der Aufzugskabine über ein Endlosseil 41 ein Auslöseteil 42, das sich üblicherweise zwischen den Sicherheitsschaltern 22,23, 24, 25 befindet.

Der Übergang, bzw. die Verbindung zwischen Auslöseteil 42 und Aufzugskabine 32 ist in Figur 4 schematisch gezeigt. Das Auslöseteil 42 gleitet in einer Führung 35, die ein an der Aufzugskabine 32 befestigtes U-Profil ist und auf einer Seite Ausnehmungen 36 aufweist. Durch diese Ausnehmungen 36 ragen Sicherheitsschalter 22, 23, 24, 25 ins innere der Führung 35. Diese Sicherheitsschalter können elektrische Schalter 22, 23 sein, oder aber mechanische Auslöser 24, 25 für eine Fangvorrichtung 34. Die Betätigung eines Sicherheitsschalters 22, 23, 24, 25 erfolgt indem sich das Auslöseteil 42 relativ zur Aufzugskabine 32 verschiebt, so dass das Auslöseteil 42 sich in der Führung 35 nach oben oder unten bewegt und beim Überschreiten einer Ausnehmung 36 den entsprechenden Sicherheitsschalter auslöst. Die Positionierung der Sicherheitsschalter 22, 23, 24, 25 erfolgt gemäss den gewünschten, in Figur 1 dargestellten Sicherheitstoleranzen 2, 3, 4, 5 zu den Fahrkurven 1 eines Aufzugs.

Die Figur 5 stellt einen Referenzantrieb 40 dar der sich, mittels einem Fahrgestell 45 entlang einer Führungsschiene 50 der Aufzugskabine 32, entsprechend der Fahrkurve nach oben oder unten bewegt. Das Auslöseteil 42 wird von einem fromfesten Mittel 46 gehalten, zum Beispiel von einem Leichtmetallträger, der am selbstfahrenden Referenzantrieb 40 befestigt ist, so dass eine synchrone Bewegung von Auslöseteil 42 mit dem Referenzantrieb 40 entsteht. Die Auslösung eines Sicherheitsschalters 22, 23, 24, 25 erfolgt analog dem in Figur 4 beschriebenen Prinzip.

In Figur 6 wird vom Referenzantrieb 40 ein Geschwindigkeitsbegrenzer 51, sowie ein Endlos- bzw. Begrenzerseil 41 angetrieben. Am Endlosseil 41 ist ein Auslöseteil 42 befestigt, das in einer Führung 35 gleitend mit der Aufzugskabine 32 verbunden ist. Das Auslöseteil 42 kann sich innerhalb eines oberen 24 und eines unteren 25, mechanisch auslösenden Sicherheitsschalters für die Fangvorrichtung 34 bewegen. Zwischen diesen Sicherheitsschaltern 24, 25 können weitere Sicherheitsschalter 22, 23 angebracht sein, die ein Überschreiten von entsprechenden Sicherheitstoleranzen bzw. Abweichungen von der Fahrkurve detektieren und zum Beispiel einen Alarm oder einen Notstop der Antriebe 30, 40 auslöst. Die Sicherheitsschalter der Fangvorrichtung 24, 25 haben eine bestimmte Auslösekraft, die, beim Ausfall des Referenzantriebs 40, gross genug ist, um das Begrenzerseil 41 über das Auslöseteil 42 und somit den Geschwindigkeitsbegrenzer 51 anzutreiben, jedoch kleiner, als beim Ansprechen des Geschwindigkeitsbegrenzers 51 durch dessen ruckartigen Stillstand entsteht.

Weitere Ausführungsformen gemäss dem erfinderischen Verfahren sind für neue oder als Zusatz für bestehende Aufzüge denkbar, insbesondere für eine erhöhte Sicherheit bei Personenaufzügen.

## Patentansprüche

1. Verfahren zum Feststellen einer Abweichung einer Aufzugskabine von einer den zeitlichen Verlauf des Fahrwegs beinhaltenden Fahrkurve, die von einer Aufzugsteuerung errechnet und mittels Fahrparametern an eine Antriebssteuerung eines Kabinenantriebs (30) zum Bewegen und Positionieren der Aufzugskabine (32) weitergegeben wird, und, falls eine Sicherheitstoleranz (2, 3, 4, 5) überschritten wird, zum Stoppen der Aufzugskabine (32), dadurch gekennzeichnet,
dass die gleichen Fahrparameter an eine Antriebssteuerung eines Referenzantriebs (40) gegeben werden, so dass ein vom Referenzantrieb (40) bewegtes und positioniertes Auslöseteil (42) die gleiche, von der Aufzugssteuerung errechnete Fahrkurve (1) hat, wobei das Auslöseteil (42) mit der Aufzugskabine (32) derart beweglich verbunden ist, dass vom Auslöseteil (42) ein Sicherheitsschalter (22, 23, 24, 25) zum Stoppen der Aufzugskabine (32) ausgelöst wird, falls die Abweichung (10, 11, 12, 13, 14) der Aufzugskabine (32) von der Fahrkurve (1) grösser als die Sicherheitstoleranz (2, 3, 4, 5) ist.

2. Verfahren nach Anspruch 1, dadurch gekennzeichnet,
dass mindestens zwei Sicherheitstoleranzen (2 und 4, 3 und 5) vorhanden sind, wobei eine erste Abweichung (10, 11, 12, 13, 14) des Auslösteteils (42) einen ersten Sicherheitsschalter (2, 3) auslöst, der ein Stoppen des Kabinen (30)- und des Referenzantriebs (40) bewirkt, und eine zweite, grössere Abweichung (10, 11, 12, 13, 14) des Auslöseteils (42) einen zweiten Sicherheitsschalter (4, 5) und damit eine Fangvorrichtung (34) der Aufzugskabine (32) auslöst.

3. Verfahren nach Anspruch 2 dadurch gekennzeichnet,
dass mindestens eine Sicherheitstoleranz (2, 3, 4, 5) variabel ist, indem der entsprechende Sicherheitsschalter (22, 23, 24, 25) verschiebbar ist.

4. Verfahren nach Anspruch 2, dadurch gekennzeichnet,
dass mindestens eine Sicherheitstoleranz (2, 3, 4, 5) variabel ist, indem Sicherheitsschalter (22, 23, 24, 25) ein und ausgeschaltet werden.

5. Aufzugseinrichtung,
mit einer Aufzugsteuerung, die eine den zeitlichen Verlauf des Fahrwegs beinhaltende Fahrkurve (1) errechnet und diese mittels Fahrparameter an eine Antriebsteuerung eines Kabinenantriebs (30) zum Bewegen und Positionieren einer Aufzugkabine (32) und eine Antriebsteuerung eines Referenzantriebs (40) leitet, der ein Auslöseteil (42) antreibt, das an einem parallel zur Aufzugskabine (32) geführten Mittel (41) befestigt und entlang einer der Aufzugkabine (32) verbundenen Führung (35) geführt ist, so dass das Auslöseteil (42) sich entlang der Führung (35) bewegt, wenn die Bewegung der Aufzugkabine (32) von der Fahrkurve (1) abweicht und, sofern diese Abweichung eine Sicherheitstoleranz (2, 3, 4, 5) überschreitet, einen Sicherheitsschalter (22, 23, 24, 25) betätigt, der entsprechend an der Führung (35) angeordnet ist.

6. Aufzugseinrichtung nach Anspruch 5, mit mehreren Sicherheitsschaltern (22, 23, 24, 25) mit unterschiedlich grossen Sicherheitstoleranzen (2, 3, 4, 5), die entsprechend der unterschiedlich grossen Abweichungen (10, 11, 12, 13, 14) von der Fahrkurve (1) der Aufzugskabine (32) oder des Auslöseteils (42), angeordnet sind, wobei mindestens ein Sicherheitsschalter (2, 3) ein Notstopschalter (22, 23) für den Kabinen (30)- und den Referenzantrieb(40) ist, sowie ein zweiter Sicherheitsschalter (4, 5) ein mechnischer Auslöser (24, 25) für eine Fangvorrichtung (34) für die Aufzugskabine (32) ist.

7. Aufzugseinrichtung nach Anspruch 6, bei der die Sicherheitsschalter (22, 23, 24, 25) zusätzliche Mittel aufweisen, die eine Aenderung der Sicherheitstoleranzen (2, 3, 4, 5) ermöglichen.

8. Aufzugseinrichtung nach einem der Ansprüche 5 bis 7, die mit einem Geschwindigkeitsbegrenzer (51) gekoppelt ist.

9. Aufzug, insbesondere Personenaufzug, mit einer Aufzugseinrichtung nach einem der Ansprüche 5 bis 8.

## Claims

1. Method for ascertaining a deviation of a lift cage from a travel curve which contains the course over time of the travel path and which has been computed by a lift control and is passed on by means of travel parameters to a drive control of a cage drive (30) for the moving and positioning of the lift cage (32) and, in case a safety margin (2, 3, 4, 5) is exceeded, for the stopping of the lift cage (32), characterised in that the same travel parameters are passed to a second drive control of a reference drive (40) so that a trigger part (42), which is moved and positioned by the reference drive (40), has the same travel curve (1) computed by the lift control, wherein the trigger part (42) is connected with the lift cage (32) to be movable in such a manner that a safety switch (22, 23, 24, 25) for the stopping of the lift cage (32) is triggered by the trigger part (42) in case the deviation (10, 11, 12, 13, 14) of the lift cage (32) from the travel curve (1) is greater than the safety margin (2, 3, 4, 5).

2. Method according to claim 1, characterised in that at least two safety margins (2 and 4, 3 and 5) are present, wherein a first deviation (10, 11, 12, 13, 14) of the trigger part (42) triggers a first safety switch (2, 3), which causes a stopping of the cage drive (30) and of the reference drive (40), and a second and greater deviation (10, 11, 12, 13, 14) of the trigger part (42) triggers a second safety switch (4, 5) and thereby an arresting device (34) of the lift cage (32).

3. Method according to claim 2, characterised in that at least one safety margin (2, 3, 4, 5) is variable in that the corresponding safety switch (22, 23, 24, 25) is displaceable.

4. Method according to claim 2, characterised in that at least one safety margin (2, 3, 4, 5) is variable in that safety switches (22, 23, 24, 25) are switched on and off.

5. Lift equipment with a lift control, which calculates a travel curve (1) which contains the course over time of the travel path and conducts this by means of travel parameters to a drive control of a cage drive (30) for the moving and positioning of a lift cage (32) and to a drive control of a reference drive (40) which drives a trigger part (42), which is fastened at a means (41) guided parallel to the lift cage and which is guided along a guide (35) connected with the lift cage (32) so that the trigger part (35) moves along the guide (35) when the movement of the lift cage (32) deviates from the travel curve (1) and, insofar as this deviation exceeds a safety margin (2, 3, 4, 5), actuates a safety switch (22, 23, 24, 25), which is arranged according to the guide (35).

6. Lift equipment according to claim 5, with several safety switches (22, 23, 24, 25) with differently great safety margins (2, 3, 4, 5) which are arranged in correspondence with the differently great deviations (10, 11, 12, 13, 14) from the travel curve (1) of the lift cage (32) or of the trigger part (42), wherein at least one safety switch (2, 3) is an emergency stop switch (22, 23) for the cage drive (30) and the reference drive (40), and a second safety switch (4, 5) is a mechanical trigger (24, 25) for an arresting device (34) for the lift cage (32).

7. Lift equipment according to claim 6, in which the safety switches (22, 23, 24, 25) comprise additional means enabling a change in the safety margins (2, 3, 4, 5).

8. Lift equipment according to one of claims 5 to 7, which is coupled with a speed limiter (51).

9. Lift, in particular passenger lift, with lift equipment according to one of claims 1 to 8.

## Revendications

1. Procédé pour constater un décalage d'une cabine d'ascenseur ou de monte-charge par rapport à une courbe de marche qui contient la variation dans le temps de la trajectoire, qui est calculée par une commande d'ascenseur ou de monte-charge et qui est transmise à l'aide de paramètres de marche à une commande d'un entraînement de cabine (30) en vue du déplacement et du positionnement de la cabine d'ascenseur ou de monte-charge (32), et, au cas où une tolérance de sécurité (2, 3, 4, 5) est dépassée, pour arrêter la cabine (32),
caractérisé en ce que les mêmes paramètres de marche sont transmis à une commande d'un entraînement de référence (40), de sorte qu'un élément de déclenchement (42) déplacé et positionné par l'entraînement de référence (40) a la même courbe de marche (1) calculée par la commande d'ascenseur ou de monte-charge, étant précisé que l'élément de déclenchement (42) est relié, mobile, à la cabine (32) de manière à déclencher un commutateur de sécurité (22, 23, 24, 25) pour arrêter la cabine (32) au cas où l'écart (10, 11, 12, 13, 14) de celle-ci par rapport à la courbe de marche (1) est supérieur à la tolérance de sécurité (2, 3, 4, 5).

2. Procédé selon la revendication 1, caractérisé en ce qu'il est prévu au moins deux tolérances de sécurité (2 et 4, 3 et 5), un premier écart (10, 11, 12, 13, 14) de l'élément de déclenchement (42) déclenchant un premier commutateur de sécurité (2, 3) qui provoque un arrêt de l'entraînement de cabine (30) et de l'entraînement de référence (40), tandis qu'un second écart (10, 11, 12, 13, 14), plus grand, de l'élément de déclenchement (42) déclenche un second commutateur de sécurité (4, 5) et, ainsi, un dispositif d'arrêt de la cabine (32).

3. Procédé selon la revendication 2, caractérisé en ce qu'au moins une tolérance de sécurité (2, 3, 4, 5) est variable, dans la mesure où le commutateur de sécurité correspondant (22, 23, 24, 25) est mobile.

4. Procédé selon la revendication 2, caractérisé en ce qu'au moins une tolérance de sécurité (2, 3, 4, 5) est variable, dans la mesure où les commutateurs de sécurité (22, 23, 24, 25) sont connectés et déconnectés.

5. Dispositif formant ascenseur ou monte-charge comportant une commande d'ascenseur ou de monte-charge qui calcule une courbe de marche (1) contenant la variation dans le temps de la trajectoire et qui transmet cette courbe, à l'aide de paramètres de marche, à une commande d'un entraînement de cabine (30) en vue du déplacement et du positionnement d'une cabine d'ascenseur ou de monte-charge (32), et à une commande d'un entraînement de référence (40) qui entraîne un élément de déclenchement (42), lequel élément de déclenchement (42) est fixé à un moyen (41) guidé parallèlement à la cabine (32), et est guidé le long d'un guidage (35) relié à la cabine (32), de sorte que l'élément de déclenchement (42) se déplace le long du guidage (35) si le mouvement de la cabine (32) s'écarte de la courbe de marche (1), et qu'il actionne, dans la mesure où cet écart dépasse une tolérance de sécurité (2, 3, 4, 5), un commutateur de sécurité (22, 23, 24, 25) qui est disposé en conséquence sur le guidage (35).

6. Dispositif formant ascenseur ou monte-charge selon la revendication 5, comportant plusieurs commutateurs de sécurité (22, 23, 24, 25) avec des tolérances de sécurité (2, 3, 4, 5) de degrés différents, qui sont disposés suivant les différents écarts (10, 11, 12, 13, 14) par rapport à la courbe de marche (1) de la cabine (32) ou de l'élément de déclenchement (42), au moins un commutateur de sécurité (2, 3) étant constitué par un commutateur d'arrêt d'urgence (22, 23) pour l'entraînement de cabine (30) et pour l'entraînement de référence (40), tandis qu'un second commutateur de sécurité (4, 5) est constitué par un organe de déclenchement mécanique (24, 25) pour un dispositif d'arrêt (34) prévu pour la cabine (32).

7. Dispositif formant ascenseur ou monte-charge selon la revendication 6, avec lequel les commutateurs de sécurité (22, 23, 24, 25) comportent des moyens supplémentaires qui permettent une modification des tolérances de sécurité (2, 3, 4, 5).

8. Dispositif formant ascenseur ou monte-charge selon l'une des revendications 5 à 7, qui est accouplé à un limiteur de vitesse (51).

9. Ascenseur ou monte-charge, en particulier ascenseur, comportant un dispositif selon l'une des revendications 5 à 8.
